# EUROPÄISCHE PATENTSCHRIFT

(11) **EP 2 861 772 B1**
(45) Veröffentlichungstag und Bekanntmachung des Hinweises auf die Patenterteilung: **25.10.2017**
(21) Anmeldenummer: 13724210.3
(22) Anmeldetag: 13.05.2013
(51) Int. Cl.: C21C 5/46, C21C 5/50, F27B 3/06, F27B 14/02

(54) **HORIZONTALABSTÜTZUNG FÜR EINEN KIPPBAREN KONVERTER UND VERFAHREN ZUM UMBAU EINES KIPPBAREN KONVERTERS**
HORIZONTAL SUPPORT FOR A TILTING CONVERTER AND METHOD FOR RETROFITTING A TIPPING CONVERTER
APPUI HORIZONTAL POUR UN CONVERTISSEUR À BASCULE ET PROCÉDÉ DE TRANSFORMATION D'UN CONVERTISSEUR À BASCULE

(30) Priorität: 15.06.2012 EP 12172163
(43) Veröffentlichungstag der Anmeldung: 22.04.2015
(73) Patentinhaber: Primetals Technologies Austria GmbH, 4031 Linz (AT)
(72) Erfinder: GRUBER, Rudolf, 4731 Prambachkirchen (AT); PFEIFFER, Gerhard, 4600 Wels (AT); WIMMER, Gerald, 4040 Linz (AT); WIMMER, Peter, 4600 Wels (AT)
(74) Vertreter: Metals@Linz
(86) Internationale Anmeldenummer: PCT/EP2013/059785
(87) Internationale Veröffentlichungsnummer: WO 2013/185991

(56) Entgegenhaltungen:
- WO-A1-2013/008158
- CN-B- 101 638 710
- DE-A1- 2 739 540
- DE-A1- 4 327 640
- ZEBO ZHAO ET AL: "Structure optimization for link suspension system of a 180t BOF vessel", COMPUTER-AIDED INDUSTRIAL DESIGN&CONCEPTUAL DESIGN, 2009. CAID&CD 2009. IEEE 10TH INTERNATIONAL CONFERENCE ON, IEEE, PISCATAWAY, NJ, USA, 26. November 2009 (2009-11-26), Seiten 803-807, XP031597018, ISBN: 978-1-4244-5266-8
- BIGA O ET AL: "Repair of a BOF Trunnion Ring and Lamella Units at Ternium Siderar", IRON & STEEL TECHNOLOGY, AIST, WARRENDALE, PA, US, Bd. 4, Nr. 11, 1. November 2007 (2007-11-01), Seiten 90-100, XP001556923, ISSN: 1547-0423

## Beschreibung

Horizontalabstützung für einen kippbaren Konverter und Verfahren zum Umbau eines kippbaren Konverters.

### Technisches Gebiet

Die Erfindung betrifft einen kippbaren Konverter, umfassend ein Konvertergefäß mit einer Konverterachse, einen das Konvertergefäß mit Abstand umfassenden Tragring mit zwei diametral gegenüberliegenden Tragzapfen, welche jeweils auf einer Festlagerseite beziehungsweise auf einer Loslagerseite des Tragrings angeordnet sind und ein Aufhängungssystem zur Abstützung des Konvertergefäßes am Tragring. Das Aufhängungssystem umfasst zumindest zwei parallel zu einer vom Tragring gebildeten Tragringebene ausgerichtete horizontale Verbindungselemente, die jeweils mit ihren gegenüberliegenden Enden am Konvertergefäß beziehungsweise am Tragring gelenkig angreifen.

Ein weiterer Gegenstand der Erfindung ist ein Verfahren zum Umbau eines kippbaren Konverters.

### Stand der Technik

Aus dem Stand der Technik ist eine Reihe von Aufhängungssystemen zur Abstützung eines Konvertergefäßes bekannt. Wesentliche Ziele dieser Aufhängungssysteme sind ein geringer Platzbedarf der Aufhängungssysteme unter gleichzeitigem Einsatz möglichst großer Konvertergefäße, eine optimale Abstützung des Konverters an den Aufhängungssystemen, die Aufnahme von Konverterverformungen durch die Aufhängungssysteme sowie ein geringer Wartungsaufwand und eine hohe Lebensdauer der Aufhängungssysteme.

Beispielsweise offenbaren die DE 4327640, die US 6228320, die WO 2011098318 und die WO 2012025262 jeweils einen kippbaren Konverter mit einem Konvertergefäß und einem Tragring, wobei das Konvertergefäß mittels mehrerer Pendelstäbe am Tragring abgestützt ist. Die Anlenkungen der Pendelstäbe am Tragring beziehungsweise am Konvertergefäß sind in den angegebenen Dokumenten teilweise unterschiedlich, insbesondere gelenkig und/oder allseits gelenkig, ausgeführt. In der WO 2011098318 und der WO 2012025262 sind zusätzlich Stabilisierungsvorrichtungen zur Limitierung einer Bewegung des Konvertergefäßes relativ zum Tragring vorgesehen.

Nachteilig bei diesen aus dem Stand der Technik bekannten Ausführungsformen ist, dass die Pendelstäbe und deren Anlenkungen beziehungsweise Lager, insbesondere bei gekipptem Konvertergefäß während einer Chargierung oder während eines Abstichs, hohen Belastungen ausgesetzt sind, und daher entsprechend groß und robust ausgelegt sein müssen. Dies führt zu einem hohen Platzbedarf und zu hohen Kosten der entsprechenden Aufhängungssysteme. Zusätzlich führt diese hohe Belastung zu einer Beeinträchtigung der Lebensdauer der Aufhängungssysteme. Ein weiterer Nachteil, der sich durch die robuste Auslegung der Pendelstäbe beziehungsweise deren Lager ergibt, ist, dass der für das Konvertergefäß zur Verfügung stehende Platz begrenzt ist beziehungsweise der erzielbare Durchmesser des Konvertergefäßes limitiert ist. Teilweise sind Stabilisierungsvorrichtungen notwendig, die zusätzlich Kosten und Wartungsaufwand verursachen.

Eine weitere Ausführungsform eines kippbaren Konverters ist in der WO 2008092488 offenbart. In dieser Ausführungsform wird ein kippbarer Konverter mit einer Vielzahl von Verbindungselementen am Tragring abgestützt, wobei die Verbindungselemente als Lamellenpakete und/oder als Pendelstäbe ausgeführt sind.

Die unterschiedlich ausgeführten Verbindungselemente führen zu einem erhöhten Aufwand an Lagerlogistik und verursachen daher hohe Lagerhaltungskosten beziehungsweise Logistikkosten.

Die WO 2011157498 offenbart einen kippbaren Konverter, der mittels Lamellen zur Aufnahme von vertikalen Kräften am Tragring abgestützt ist. Horizontale Kräfte werden mittels Konsolen beziehungsweise Links vom Konvertergefäß auf den Tragring übertragen.

In der DE 1508156 ist ein kippbarer Konverter mit Tragzapfen offenbart, wobei sich der Konverter mit Pratzen auf Schilde abstützt, die an den Tragzapfen angebracht sind.

Der Einsatz von Lamellenpaketen, Lamellen oder Pratzen als Verbindungselemente ist generell nachteilig, da derartige Systeme üblicherweise ein großes Spiel aufweisen. Insbesondere ist der Einsatz von Pratzen problematisch, da Kontaktflächen der Pratzen nur schwierig auszurichten sind. Durch eine ungenaue Ausrichtung solcher Pratzen entstehen hohe Flächenpressungen, welche die Lebensdauer derartiger Aufhängungssysteme negativ beeinflussen und den Wartungsaufwand erhöhen.

### Zusammenfassung der Erfindung

### Technische Aufgabe

Die Erfindung bezweckt die Vermeidung der beschriebenen Nachteile und Schwierigkeiten und stellt sich die Aufgabe einen kippbaren Konverter mit einem Aufhängungssystem bereitzustellen, bei dem die Verbindungselemente geringeren Belastungen ausgesetzt sind.

### Technische Lösung

Diese Aufgabe wird erfindungsgemäß durch einen kippbarer Konverter, umfassend ein Konvertergefäß mit einer Konverterachse, einen das Konvertergefäß mit Abstand umfassenden Tragring mit zwei diametral gegenüberliegenden Tragzapfen, welche jeweils auf einer Festlagerseite beziehungsweise auf einer Loslagerseite des Tragrings angeordnet sind, ein Aufhängungssystem zur Abstützung des Konvertergefäßes am Tragring, umfassend parallel zu einer vom Tragring gebildeten Tragringebene ausgerichtete horizontale Verbindungselemente, die jeweils mit ihren gegenüberliegenden Enden am Konvertergefäß beziehungsweise am Tragring gelenkig angreifen, und die horizontalen Verbindungselemente mittels in Lagern der horizontalen Verbindungselemente gelagerten Anlenkelementen beweglich an am Konvertergefäß befestigten Konverterstützlaschen und an am Tragring befestigten Tragringstützlaschen angelenkt sind, wobei im Grundriss zumindest ein horizontales Verbindungselement im Bereich der Tragzapfen, mit seiner Längsachse in seinem Konverteranlenkpunkt normal zu einem von der Konverterachse ausgehenden und seinen Konverteranlenkpunkt durchstoßenden Strahl ausgerichtet ist,
mit einer von den Tragzapfen gebildeten Kippachse, wobei die Bereiche der Tragzapfen durch jeweils zwei im Grundriss des Konvertergefäßes symmetrisch zur Kippachse liegende und von der Konverterachse ausgehende Geraden, welche einen Winkel von bis zu 60°, bevorzugt einen Winkel von bis zu 55°, einschließen, festgelegt sind, gelöst. Erfindungsgemäß sind im Bereich zumindest eines der beiden Tragzapfen zumindest zwei horizontale Verbindungselemente angeordnet, wobei alle im Bereich der Tragzapfen angeordneten horizontalen Verbindungselemente in der selben Ebene liegen und wobei diese Ebene bei aufrechter Position des Konvertergefäßes, wenn die Konverterachse parallel zum Lot ausgerichtet ist, unterhalb oder oberhalb der Tragringebene liegt.

Unter Konverterachse ist die Rotationsachse des Konvertergefäßes zu verstehen.

Erfindungsgemäß umfasst der kippbare Konverter einen das Konvertergefäß mit Abstand umfassenden Tragring mit zwei diametral gegenüberliegenden Tragzapfen, welche jeweils auf einer Festlagerseite beziehungsweise auf einer Loslagerseite des Tragrings angeordnet sind.

Die Festlagerseite des Tragrings ist jene Seite des Tragrings, an der der Tragzapfen mittels eines Festlagers gelagert ist. Die Loslagerseite des Tragrings ist jene Seite des Tragrings, an der der Tragzapfen mittels eines Loslagers gelagert ist.

Unter Festlager ist ein Lager zu verstehen, welches axiale und radiale Kräfte aufnehmen kann. Ein Loslager kann nur radiale Kräfte aufnehmen.

Weiter umfasst der kippbare Konverter parallel zu einer vom Tragring gebildeten Tragringebene ausgerichtete horizontale Verbindungselemente, die jeweils mit ihren gegenüberliegenden Enden am Konvertergefäß beziehungsweise am Tragring gelenkig angreifen.

Die Tragringebene steht normal zur Rotationsachse des Tragrings.

Die horizontalen Verbindungselemente haben vorzugsweise eine längliche Form mit einer geraden Längsachse.

Unter parallel ist in diesem Zusammenhang entweder eine exakte Parallelität der Längsachsen der horizontalen Verbindungselemente in Bezug auf die Tragringebene oder eine im Stand der Technik auf diesem Gebiet übliche Abweichung von der exakten Parallelität in Bezug auf die Tragringebene, beispielsweise durch Spielräume und/oder Fertigungsungenauigkeiten und/oder elastischen Deformationen von Bauteilen, zu verstehen.

Die horizontalen Verbindungselemente greifen jeweils mit ihren gegenüberliegenden Enden am Konvertergefäß beziehungsweise am Tragring gelenkig an, womit eine Kraftübertragung zwischen den horizontalen Verbindungselementen und dem Konvertergefäß beziehungsweise dem Tragring ermöglicht wird. Damit wird eine zwängungsfreie Abstützung des Konvertergefäßes am Tragring sichergestellt.

Die horizontalen Verbindungselemente greifen jeweils nur mit ihren gegenüberliegenden Enden am Konvertergefäß beziehungsweise am Tragring an. Unter Enden sind Endbereiche, insbesondere die horizontalen Verbindungselemente in deren Längserstreckung entlang deren Längsachsen begrenzende Bereiche zu verstehen. Vorzugsweise ist an diesen Endbereichen zumindest jeweils eine Lasche mit einem Lager angeordnet.

Erfindungsgemäß sind im Bereich zumindest eines der beiden Tragzapfen zumindest zwei horizontale Verbindungselemente angeordnet, wobei alle im Bereich der Tragzapfen angeordneten horizontalen Verbindungselemente in der selben Ebene liegen und wobei diese Ebene bei aufrechter Position des Konvertergefäßes, wenn die Konverterachse parallel zum Lot ausgerichtet ist, unterhalb oder oberhalb der Tragringebene liegt.

Das Konvertergefäß kann verschiedene Kippositionen einnehmen. Beispielsweise wird das Konvertergefäß bei einer Chargierung von flüssigem Roheisen gekippt und nimmt dabei eine Chargierposition ein. Beim Abstich wird das Konvertergefäß ebenfalls gekippt und nimmt dabei eine Abstichposition ein. Unter gekipptem Konverter ist eine vom Lot, welches senkrecht zu Niveauflächen des Erdschwerefelds steht, abweichende Lage der Konverterachse zu verstehen. In der Chargierposition schließt die Konverterachse mit dem Lot typischerweise einen Winkel von 50° bis 60° ein, in der Abstichposition typischerweise 80° bis 120°.

Bei aufrechter Position des Konvertergefäßes, wenn die Konverterachse parallel zum Lot ausgerichtet ist, sind die horizontalen Verbindungselemente vorzugsweise unter dem Tragring angeordnet.

Die erfindungsgemäße Anordnung, bei welcher im Bereich zumindest eines der beiden Tragzapfen zumindest zwei horizontale Verbindungselemente angeordnet sind, hat den Vorteil, dass bei den unterschiedlichen Kippositionen des Konvertergefäßes, diese im Bereich des Tragzapfens angeordneten horizontalen Verbindungselemente, beziehungsweise deren Lager, auf Grund der Aufteilung der Gewichtskräfte des Konvertergefäßes - und gegebenenfalls dessen Inhalt - auf mehrere horizontale Verbindungselemente geringeren Belastungen ausgesetzt sind als dies bei im Stand der Technik offenbarten Ausführungen bekannt ist.

Dadurch können diese horizontalen Verbindungselemente und deren Lager in diesem Bereich kleiner ausgeführt werden, wodurch sich eine Verringerung des notwendigen Platzbedarfes für diese horizontalen Verbindungselemente sowie deren Lager ergibt. Der für das Konvertergefäß zur Verfügung stehende Platz sowie der erzielbare Durchmesser des Konvertergefäßes können dadurch erhöht werden.

Zusätzlich wird bei den unterschiedlichen Kippositionen durch die geringeren Belastungen der im Bereich zumindest eines der Tragzapfen angeordneten horizontalen Verbindungselemente sowie deren Lager deren Lebensdauer erhöht.

Nachteilig bei den aus dem Stand der Technik bekannten kippbaren Konvertern ist, dass die Belastung im Bereich eines der Tragzapfen bei den unterschiedlichen Kippositionen des Konvertergefäßes von jeweils nur einem einzigen in diesem Bereich der Tragzapfen angeordneten horizontalen Verbindungselement beziehungsweise dessen Lager aufgenommen wird.

Eine bevorzugte Ausführungsform des kippbaren Konverters ist dadurch gekennzeichnet, dass das Aufhängungssystem vier horizontale Verbindungselemente umfasst, wobei jeweils zwei der horizontalen Verbindungselemente auf der Festlagerseite beziehungsweise auf der Loslagerseite des Tragrings im Bereich der Tragzapfen angeordnet sind.

Bei dieser Ausführungsform umfasst das Aufhängungssystem vier horizontale Verbindungselemente. Umfassen ist in diesem Zusammehang so zu verstehen, dass diese Ausführungsform genau vier horizontale Verbindungselemente enthalten kann oder mehr als vier horizontale Verbindungselemente enthalten kann. In jedem Fall sind im Bereich der Tragzapfen, sowohl auf der Festlagerseite des Tragrings als auch auf der Loslagerseite des Tragrings, jeweils genau zwei horizontale Verbindungselemente angeordnet. Vorzugsweise enthält diese Ausführungsform genau vier horizontale Verbindungselemente.

Die Anordnung von genau zwei horizontalen Verbindungselementen im Bereich jedes der Tragzapfen hat den Vorteil, dass bei den unterschiedlichen Kippositionen des Konvertergefäßes, die in diesen Bereichen des Tragzapfens angeordneten horizontalen Verbindungselemente, beziehungsweise deren Lager, auf Grund der Aufteilung der Gewichtskräfte des Konvertergefäßes - und gegebenenfalls dessen Inhalt - auf die zwei horizontalen Verbindungselemente, geringeren Belastungen ausgesetzt sind als dies bei im Stand der Technik offenbarten Ausführungen bekannt ist.

Dadurch können die horizontalen Verbindungselemente und deren Lager in diesen Bereichen kleiner ausgeführt werden, wodurch sich eine Verringerung des notwendigen Platzbedarfes für die horizontalen Verbindungselemente sowie deren Lager ergibt. Der für das Konvertergefäß zur Verfügung stehende Platz sowie der erzielbare Durchmesser des Konvertergefäßes können dadurch erhöht werden.

In der erfindungsgemäßen Ausführungsform des kippbaren Konverters ist eine von den Tragzapfen gebildete Kippachse vorhanden, wobei die Bereiche der Tragzapfen durch jeweils zwei im Grundriss des Konvertergefäßes symmetrisch zur Kippachse liegende und von der Konverterachse ausgehende Geraden, welche einen Winkel von bis zu 60°, bevorzugt einen Winkel von bis zu 55° einschließen, festgelegt sind.

Im Grundriss des Konvertergefäßes wird das Konvertergefäß in Blickrichtung parallel zur Konverterachse betrachtet - entweder von oben oder von unten.

Unter Kippachse ist jene Achse zu verstehen, um die das Konvertergefäß in die verschiedenen Kippositionen kippbar ist.

Die Tragzapfen umfassen Längsachsen, die mit der Kippachse des Konvertergefäßes übereinstimmen.

Betrachtet man das Konvertergefäß im Grundriss, so unterteilen die Geraden den Tragringumfang in Sektorbereiche. Jene Sektorbereiche des Tragringumfangs, die einen Tragzapfen umfassen, entsprechen den erfindungsgemäßen Bereichen der Tragzapfen. Der Winkel, der jeweils durch die beiden Geraden eingeschlossen wird, wird durch die Kippachse in jeweils zwei gleich große Teile unterteilt.

Die beiden von der Konverterachse ausgehenden Geraden schließen mindestens einen Winkel von 10°, bevorzugt 15° ein, wobei sie auch einen Winkel von genau 10°, beziehungsweise von genau 15° einschließen können. Die beiden von der Konverterachse ausgehenden Geraden schließen einen Winkel von bis zu 60°, bevorzugt einen Winkel von bis zu 55° ein, wobei sie auch einen Winkel von genau 60°, beziehungsweise von genau 55° einschließen können.

Durch die Anordnung der horizontalen Verbindungselemente innerhalb dieser erfindungsgemäßen Bereiche der Tragzapfen befinden sich die horizontalen Verbindungselemente sehr nahe an den Tragzapfen.

Dadurch bieten andere, weil freie, Bereiche am Konvertergefäß beziehungsweise am Tragring die Möglichkeit, zusätzliche Anordnungen und Einrichtungen am Konvertergefäß beziehungsweise am Tragring anzubringen.

Eine bevorzugte Ausführungsform des kippbaren Konverters ist dadurch gegeben, dass die zwei jeweils im Bereich der Tragzapfen angeordneten horizontalen Verbindungselemente im Grundriss des Konvertergefäßes symmetrisch zur Kippachse angeordnet sind.

Neben den bereits genannten vorteilhaften Wirkungen der Erfindung hat diese Ausführungsform den zusätzlichen Vorteil, dass bei den unterschiedlichen Kippositionen des Konvertergefäßes, die in diesen Bereichen des Tragzapfens angeordneten horizontalen Verbindungselemente, beziehungsweise deren Lager, auf Grund einer gleichmäßigen Aufteilung der Gewichtskräfte des Konvertergefäßes - und gegebenenfalls dessen Inhalt - auf die in diesen Bereichen angeordneten horizontalen Verbindungselemente, geringeren Belastungen ausgesetzt sind als dies bei im Stand der Technik offenbarten Ausführungen bekannt ist.

Dadurch können alle in den Bereichen der beiden Tragzapfen angeordneten horizontalen Verbindungselemente und deren Lager kleiner ausgeführt werden. Es ergibt sich eine Verringerung des notwendigen Platzbedarfes für die horizontalen Verbindungselemente sowie deren Lager und der für das Konvertergefäß zur Verfügung stehende Platz sowie der erzielbare Durchmesser des Konvertergefäßes können dadurch erhöht werden.

In der erfindungsgemäßen Ausführungsform des kippbaren Konverters greifen die horizontalen Verbindungselemente in Konverteranlenkpunkten beziehungsweise in Tragringanlenkpunkten am Konvertergefäß beziehungsweise am Tragring gelenkig an, wobei im Grundriss zumindest ein horizontales Verbindungselement im Bereich der Tragzapfen in seinem Konverteranlenkpunkt normal oder im Wesentlichen normal zu einem von der Konverterachse ausgehenden und seinen Konverteranlenkpunkt durchstoßenden Strahl ausgerichtet ist.

Dies gilt für die Geometrie des Konvertergefäßes, wenn es kalt ist. Unter einem kalten Konvertergefäß ist ein Konvertergefäß zu verstehen, das nicht mit schmelzflüssigen Materialien wie beispielsweise Eisen- oder Stahlschmelzen gefüllt ist. Das kalte Konvertergefäß weist Raumtemperatur auf.

Unter dem Ausdruck "im Wesentlichen normal" ist eine maximale Abweichung der Längsachse des horizontalen Verbindungselements von der Normalen bezüglich des Strahls von +/-5° zu verstehen.

Vorzugsweise sind alle im Bereich der Tragzapfen angeordneten horizontalen Verbindungselemente normal oder im Wesentlichen normal zu dem von der Konverterachse ausgehenden und seinen jeweiligen Konverteranlenkpunkt durchstoßenden Strahl ausgerichtet.

Diese Ausführungsform der Erfindung hat den Vorteil, dass Zwangskräfte, die im Fall einer statisch unbestimmten Art des Aufhängungssystems auftreten, minimiert werden. Zwangskräfte sind Kräfte, die auf Grund einer geometrischen Verformung des Konvertergefäßes auf das Aufhängungssystem wirken.

In einer weiteren bevorzugten Ausführungsform des kippbaren Konverters ist der im Grundriss des Konvertergefäßes gemessene Normalabstand zwischen jeweils einem Konverteranlenkpunkt eines horizontalen Verbindungselements im Bereich der Tragzapfen und der Kippachse größer als der Normalabstand zwischen jeweils einem Tragringanlenkpunkt eines horizontalen Verbindungselements im Bereich der Tragzapfen und der Kippachse.

Durch diese weitere bevorzugte Ausführungsform des kippbaren Konverters werden die Zwangskräfte noch weiter minimiert.

Die erfindungsgemäße Ausführungsform des kippbaren Konverters ist dadurch gekennzeichnet, dass die horizontalen Verbindungselemente mittels in Lagern der horizontalen Verbindungselemente gelagerten Anlenkelementen beweglich an am Konvertergefäß befestigten Konverterstützlaschen und an am Tragring befestigten Tragringstützlaschen angelenkt sind.

Vorzugsweise sind die in den jeweiligen Bereichen der Tragzapfen angeordneten horizontalen Verbindungselemente an der gleichen Tragringstützlasche angelenkt.

Dadurch ergibt sich eine einfache und kompakte Ausführungsform des Aufhängungssystems unter gleichzeitiger Verringerung des Platzbedarfes.

In einer weiteren bevorzugten Ausführungsform ist zumindest ein Anlenkelement als exzentrischer Bolzen ausgeführt.

Die Ausführung zumindest eines Anlenkelements als exzentrischer Bolzen ermöglicht die Einstellung jenes horizontalen Verbindungselements, das mittels des exzentrischen Bolzens an einer Konverterstützlasche oder an einer Tragringstützlasche angelenkt ist.

Unter Einstellung ist die Verstellung der Position des Lagers des horizontalen Verbindungselements zu verstehen.

Damit ergibt sich der Vorteil, dass der Abstand der Lager des entsprechenden horizontalen Verbindungselements an die Länge des horizontalen Verbindungselements angepasst werden kann.

Es können auch mehrere oder alle Anlenkelemente als exzentrischer Bolzen ausgeführt sein.

Die nicht als exzentrische Bolzen ausgeführten Anlenkelemente sind beispielsweise als normale Bolzen ausgeführt.

Die Bolzen durchsetzen jeweils sowohl die Laschen der horizontalen Verbindungselemente als auch die entsprechenden Konverterstützlaschen beziehungsweise Tragringstützlaschen.

Die Einstellung eines oder mehrerer horizontalen Verbindungselemente mittels der exzentrischen Bolzen ist insbesondere bei der Montage des Aufhängungssystems von Vorteil.

In aus dem Stand der Technik bekannten Verfahren wird eine derartige Einstellung oftmals durch eine genaue Positionierung des Konvertergefäßes und des Aufhängungssystems mit anschließender aufwendiger Montageschweißung realisiert.

Eine Ausführungsform des kippbaren Konverters zeichnet sich dadurch aus, dass die Anlenkelemente im Wesentlichen parallel zur Konverterachse ausgerichtet sind.

In einer weiteren Ausführungsform des kippbaren Konverters umfasst das Aufhängungssystem drei, vorzugsweise vier vertikale Verbindungselemente, die jeweils mit ihren gegenüberliegenden Enden am Konvertergefäß beziehungsweise am Tragring angreifen und die mit der Konverterachse einen Winkel von 0° bis 45°, vorzugsweise einen Winkel von 10° bis 30° einschließen.

Die vertikalen Verbindungselemente haben vorzugsweise eine längliche Form mit einer geraden Längsachse. Wenn die vertikalen Verbindungselemente mit der Konverterachse einen Winkel von 0° bis 45°, vorzugsweise einen Winkel von 10° bis 30° einschließen, dann schließen damit auch ihre jeweiligen Längsachsen einen Winkel von 0° bis 45°, vorzugsweise einen Winkel von 10° bis 30° mit der Konverterachse ein. Unterschiedliche vertikale Verbindungselemente beziehungsweise deren Längsachsen können unterschiedliche Winkel mit der Konverterachse einschließen.

Vorzugsweise umfasst das Aufhängungssystem genau vier vertikale Verbindungselemente.

In einer bevorzugten Ausführungsform weisen die horizontalen Verbindungselemente und die vertikalen Verbindungselemente im Wesentlichen die gleiche Bauweise und/oder im Wesentlichen die gleiche Baugröße auf.

Die im Wesentlichen gleich ausgeführten Verbindungselemente führen zu einem verringerten Aufwand an Lagerlogistik, da weniger unterschiedliche Verbindungselemente gelagert werden müssen. Dies verursacht daher vergleichsweise niedrige Lagerhaltungskosten beziehungsweise Logistikkosten.

Ein weiterer Gegenstand der vorliegenden Erfindung ist ein Verfahren zum Umbau eines kippbareren Konverters mit einem Konvertergefäß und einer dem Konvertergefäß zugeordneten Konverterachse, einen das Konvertergefäß mit Abstand umfassenden Tragring mit zwei diametral gegenüberliegenden und eine Kippachse bildende Tragzapfen, welche jeweils auf einer Festlagerseite beziehungsweise auf einer Loslagerseite des Tragrings angeordnet sind und ein Aufhängungssystem zur Abstützung des Konvertergefäßes am Tragring. Erfindungsgemäß werden im Bereich zumindest eines der beiden Tragzapfen zumindest zwei horizontale Verbindungselemente angeordnet, wobei alle im Bereich der Tragzapfen angeordneten horizontalen Verbindungselemente in der selben Ebene liegen und wobei diese Ebene bei aufrechter Position des Konvertergefäßes, wenn die Konverterachse parallel zum Lot ausgerichtet ist, unterhalb oder oberhalb der Tragringebene liegt.

Die Bereiche der Tragzapfen sind durch jeweils zwei im Grundriss des Konvertergefäßes symmetrisch zur Kippachse liegende und von der Konverterachse ausgehende Geraden, welche einen Winkel von bis zu 60°, bevorzugt einen Winkel von bis zu 55° einschließen, festgelegt.

Erfindungsgemäß werden die horizontalen Verbindungselemente so angeordnet, dass sie jeweils mit ihren gegenüberliegenden Enden in Konverteranlenkpunkten beziehungsweise Tragringanlenkpunkten am Konvertergefäß beziehungsweise am Tragring gelenkig angreifen und mittels in Lagern der horizontalen Verbindungselemente gelagerten Anlenkelementen beweglich an am Konvertergefäß befestigten Konverterstützlaschen und an am Tragring befestigten Tragringstützlaschen anlenken, wobei im Grundriss zumindest ein horizontales Verbindungselement im Bereich der Tragzapfen in seinem Konverteranlenkpunkt normal oder im Wesentlichen normal zu einem von der Konverterachse ausgehenden und seinen Konverteranlenkpunkt durchstoßenden Strahl ausgerichtet ist.

In einer bevorzugten Ausführungsform des erfindungsgemäßen Verfahrens werden die horizontalen Verbindungselemente mittels in Lagern der horizontalen Verbindungselemente gelagerten Anlenkelementen beweglich an am Konvertergefäß befestigten Konverterstützlaschen und an am Tragring befestigten Tragringstützlaschen angelenkt, wobei zumindest ein Anlenkelement als exzentrischer Bolzen ausgeführt wird.

Durch Anwendung des erfindungsgemäßen Verfahrens zum Umbau eines kippbaren Konverters kann ein bestehender kippbarer Konverter in den erfindungsgemäßen kippbaren Konverter umgebaut werden.

Umfasst das Aufhängungssystem des bestehende kippbaren Konverters bereits horizontale Verbindungselemente und/oder vertikale Verbindungselemente und/oder sonstige Verbindungselemente oder Elemente zur Abstützung des Konvertergefäßes am Tragring, so kann es notwendig sein, zumindest einige dieser Verbindungselemente und/oder sonstigen Elemente vor dem erfindungsgemäßen Verfahren zum Umbau des Konverters zu entfernen.

Ist das Aufhängungssystem des bestehenden kippbaren Konverters vor dem erfindungsgemäßen Umbau statisch bestimmt, so werden die infolge dieser statischen Bestimmtheit gegebenen Vorteile einer zwängungsfreien Abstützung des Konvertergefäßes am Tragring durch die Anwendung des erfindungsgemäßen Verfahrens nicht beeinträchtigt.

Die Anwendung des erfindungsgemäßen Verfahrens zum Umbau des bestehenden kippbaren Konverters führt daher zu allen genannten Vorteilen des erfindungsgemäßen kippbaren Konverters.

### Kurze Beschreibung der Zeichnungen

In der Folge wird die Erfindung anhand beispielhafter schematischer Figuren näher erläutert.
FIG 1 zeigt eine Gesamtansicht eines kippbaren Konverters mit einem horizontale und vertikale Verbindungselemente umfassenden Aufhängungssystem.
FIG 2 zeigt eine Projektion des in FIG 1 dargestellten kippbaren Konverters.
FIG 3 zeigt ein Anlenkelement, welches als exzentrischer Bolzen ausgeführt ist.

### Beschreibung der Ausführungsformen

FIG 1 zeigt eine Gesamtansicht eines kippbaren Konverters (1). Der kippbare Konverter (1) umfasst ein Konvertergefäß (2) mit einer Konverterachse (3), einen das Konvertergefäß (2) mit Abstand umfassenden Tragring (4) mit einem Tragzapfen (6) und einem in FIG 1 nicht sichtbaren Tragzapfen (7). Der kippbare Konverter (1) umfasst weiter ein Aufhängungssystem zur Abstützung des Konvertergefäßes (2) am Tragring (4) mit parallel zu einer vom Tragring (4) gebildeten Tragringebene ausgerichteten horizontalen Verbindungselementen (8), die jeweils mit ihren gegenüberliegenden Enden am Konvertergefäß (2) beziehungsweise am Tragring (4) gelenkig angreifen und die im Bereich des Tragzapfens (6) angeordnet sind. Das Aufhängungssystem umfasst zusätzlich vertikale Verbindungselemente (11), die jeweils mit ihren gegenüberliegenden Enden am Konvertergefäß (2) beziehungsweise am Tragring (4) angreifen. Die Tragzapfen (6,7) bilden eine Kippachse (5). Die horizontalen Verbindungselemente (8) sind beweglich an am Konvertergefäß (2) befestigten Konverterstützlaschen (14) und an am Tragring (4) befestigten Tragringstützlaschen (15) angelenkt.

FIG 2 zeigt eine Projektion des in FIG 1 dargestellten kippbaren Konverters (1) auf eine parallel zur Tragringebene liegende Ebene in Richtung der Konverterachse (3). Die Projektion erfolgt in eine in FIG 1 mit einem Pfeil angedeutete Betrachtungsrichtung (21). FIG 2 ist also eine Darstellung des Grundrisses des in FIG 1 dargestellten kippbaren Konverters (1) von unten.

Die Tragringebene liegt in der Zeichnungsebene der FIG 2.

In FIG 2 ist der kippbare Konverter (1) mit dem Konvertergefäß (2) und der Konverterachse (3) dargestellt. Weiter ist der das Konvertergefäß (2) umfassende Tragring (4) mit den diametral gegenüberliegenden Tragzapfen (6,7) dargestellt. Die Tragzapfen (6,7) befinden sich jeweils auf einer Festlagerseite beziehungsweise auf einer Loslagerseite des Tragrings (4) und bilden die Kippachse (5). Die horizontalen Verbindungselemente (8) und die vertikalen Verbindungselemente (11) greifen jeweils mit ihren gegenüberliegenden Enden am Konvertergefäß (2) beziehungsweise am Tragring (4) gelenkig an, wobei im Bereich der beiden Tragzapfen (6,7) jeweils zwei horizontale Verbindungselemente (8) angeordnet sind und wobei alle im Bereich der Tragzapfen (6,7) angeordneten horizontalen Verbindungselemente (8) in der selben Ebene liegen und wobei diese Ebene bei aufrechter Position des Konvertergefäßes (2), wenn die Konverterachse (3) parallel zum Lot - in FIG 2 normal zur Zeichnungsebene - ausgerichtet ist, unterhalb der Tragringebene liegt. Die Bereiche der Tragzapfen (6,7) werden durch jeweils zwei, symmetrisch zur Kippachse (5) liegende und jeweils von der Konverterachse (3) ausgehende Geraden (9,10), welche einen Winkel (12) von bis zu 60°, bevorzugt einen Winkel (12) von bis zu 55° einschließen, festgelegt. Die in FIG 2 dargestellten Geraden (9,10) schließen, ausschließlich aus Übersichtlichkeitsgründen, einen Winkel von mehr als 60° ein, wobei jedoch die in FIG 2 dargestellten horizontalen Verbindungselemente (8) im erfindungsgemäßen Bereich angeordnet sind. Die jeweils im Bereich der Tragzapfen (6,7) angeordneten horizontalen Verbindungselemente (8) sind symmetrisch zur Kippachse (5) angeordnet, wobei sie in durch Pfeile angedeuteten Konverteranlenkpunkten (16) beziehungsweise in durch Pfeile angedeuteten Tragringanlenkpunkten (17) am Konvertergefäß (2) beziehungsweise am Tragring (4) angreifen. Das horizontale Verbindungselement (8), das in seinem Konverteranlenkpunkt (16) vom Strahl (18) durchstoßen wird, ist mit seiner Längsachse (19) in seinem Konverteranlenkpunkt (16) normal zu dem von der Konverterachse (3) ausgehenden Strahl (18) ausgerichtet. Die horizontalen Verbindungselemente (8) sind mittels Anlenkelementen (13) beweglich an am Konvertergefäß (2) befestigten Konverterstützlaschen (14) und an am Tragring (4) befestigten Tragringstützlaschen (15) angelenkt, wobei die Konverterstützlaschen (14) und die Tragringstützlaschen (15) in FIG 2, ausschließlich aus Übersichtlichkeitsgründen, nicht mit Bezugszeichen versehen sind. Zumindest ein Anlenkelement (13) ist als exzentrischer Bolzen (20), welcher in FIG 3 dargestellt ist, ausgeführt.

FIG 3 zeigt eine mögliche Ausführungsform eines Anlenkelements (13) als exzentrischer Bolzen (20).

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Liste der Bezugszeichen

- 1.: Konverter
- 2.: Konvertergefäß
- 3.: Konverterachse
- 4.: Tragring
- 5.: Kippachse
- 6.: Tragzapfen
- 7.: Tragzapfen
- 8.: horizontale Verbindungselemente
- 9.: Geraden
- 10.: Geraden
- 11.: vertikale Verbindungselemente
- 12.: Winkel
- 13.: Anlenkelemente
- 14.: Konverterstützlaschen
- 15.: Tragringstützlaschen
- 16.: Konverteranlenkpunkt
- 17.: Tragringanlenkpunkt
- 18.: Strahl
- 19.: Längsachse
- 20.: exzentrischer Bolzen
- 21.: Betrachtungsrichtung

## Patentansprüche

1. Kippbarer Konverter (1), umfassend ein Konvertergefäß (2) mit einer Konverterachse (3), einen das Konvertergefäß (2) mit Abstand umfassenden Tragring (4) mit zwei diametral gegenüberliegenden Tragzapfen (6,7), welche jeweils auf einer Festlagerseite beziehungsweise auf einer Loslagerseite des Tragrings (4) angeordnet sind und ein Aufhängungssystem zur Abstützung des Konvertergefäßes (2) am Tragring (4), umfassend parallel zu einer vom Tragring (4) gebildeten Tragringebene ausgerichtete horizontale Verbindungselemente (8), die jeweils mit ihren gegenüberliegenden Enden am Konvertergefäß (2) beziehungsweise am Tragring (4) gelenkig angreifen, **dadurch gekennzeichnet, dass** im Bereich zumindest eines der beiden Tragzapfen (6,7) zumindest zwei horizontale Verbindungselemente (8) angeordnet sind, dass alle im Bereich der Tragzapfen (6,7) angeordneten horizontalen Verbindungslemente (8) in derselben Ebene liegen und dass diese Ebene bei aufrechter Position des Konvertergefäßes (2), wenn die Konverterachse (3) parallel zum Lot ausgerichtet ist, unterhalb oder oberhalb der Tragringebene liegt, wobei die horizontalen Verbindungselemente (8) symmetrisch zur Kippachse (5) angeordnet sind, wobei sie in Konverteranlenkpunkten (16) beziehungsweise in Tragringanlenkpunkten (17) am Konvertergefäß (2) beziehungsweise am Tragring (4) angreifen, und die horizontalen Verbindungselemente (8) mittels in Lagern der horizontalen Verbindungselemente (8) gelagerten Anlenkelementen (13) beweglich an am Konvertergefäß (2) befestigten Konverterstützlasahen (14) und an am Tragring (4) befestigten Tragringstützlaschen (15) angelenkt sind, wobei im Grundriss zumindest ein horizontales Verbindungselement (8) im Bereich der Tragzapfen (6,7), mit seiner Längsachse (19) in seinem Konverteranlenkpunkt (16) normal zu einem von der Konverterachse (3) ausgehenden und seinen Konverteranlenkpunkt (16) durchstoßenden Strahl (18) ausgerichtet ist,
mit einer von den Tragzapfen (6,7) gebildeten Kippachse (5), wobei die Bereiche der Tragzapfen (6,7) durch jeweils zwei im Grundriss des Konvertergefäßes (2) symmetrisch zur Kippachse (5) liegende und von der Konverterachse (3) ausgehende Geraden (9,10), welche einen Winkel (12) von bis zu 60°, bevorzugt einen Winkel (12) von bis zu 55°, einschließen, festgelegt sind,

2. Kippbarer Konverter (1) nach Anspruch 1, **dadurch gekennzeichnet, dass** das Aufhängungssystem vier horizontale Verbindungselemente (8) umfasst, wobei jeweils zwei der horizontalen Verbindungselemente (8) auf der Festlagerseite beziehungsweise auf der Loslagerseite des Tragrings (4) im Bereich der Tragzapfen (6,7) angeordnet sind.

3. Kippbarer Konverter (1) nach einem der Ansprüche 1 oder 2, **dadurch gekennzeichnet, dass** die zwei jeweils im Bereich der Tragzapfen (6,7) angeordneten horizontalen Verbindungselemente (8) im Grundriss des Konvertergefäßes (2) symmetrisch zur Kippachse (5) angeordnet sind.

4. Kippbarer Konverter (1) nach einem der Ansprüche 1 bis 3, **dadurch gekennzeichnet, dass** der im Grundriss des Konvertergefäßes (2) gemessene Normalabstand zwischen jeweils einem Konverteranlenkpunkt (16) eines horizontalen Verbindungselements (8) im Bereich der Tragzapfen (6,7) und der Kippachse (5) größer ist als der Normalabstand zwischen jeweils einem Tragringanlenkpunkt (17) eines horizontalen Verbindungselements (8) im Bereich der Tragzapfen (6,7) und der Kippachse (5).

5. Kippbarer Konverter (1) nach einem der Ansprüche 1 bis 4, **dadurch gekennzeichnet dass** zumindest ein Anlenkelement (13) als exzentrischer Bolzen (20) ausgeführt ist.

6. Kippbarer Konverter (1) nach einem der Ansprüche 1 bis 5 , **dadurch gekennzeichnet, dass** die Anlenkelemente (13) im Wesentlichen parallel zur Konverterachse (3) ausgerichtet sind.

7. Kippbarer Konverter (1) nach einem der vorhergehenden Ansprüche, **dadurch gekennzeichnet, dass** das Aufhängungssystem drei, vorzugsweise vier vertikale Verbindungselemente (11) umfasst, die jeweils mit ihren gegenüberliegenden Enden am Konvertergefäß (2) beziehungsweise am Tragring (4) angreifen und die mit der Konverterachse (3) einen Winkel von 0° bis 45°, vorzugsweise einen Winkel von 10° bis 30° einschließen.

8. Kippbarer Konverter (1) nach Anspruch 10, **dadurch gekennzeichnet, dass** die horizontalen Verbindungselemente (8) und die vertikalen Verbindungselemente (11) die gleiche Bauweise und/oder die gleiche Baugröße aufweisen.

9. Verfahren zum Umbau eines kippbaren Konverters mit einem Konvertergefäß und einer dem Konvertergefäß zugeordneten Konverterachse, einen das Konvertergefäß mit Abstand umfassenden Tragring mit zwei diametral gegenüberliegenden und eine Kippachse bildende Tragzapfen, welche jeweils auf einer Festlagerseite beziehungsweise auf einer Loslagerseite des Tragrings angeordnet sind und ein Aufhängungssystem zur Abstützung des Konvertergefäßes am Tragring, **dadurch gekennzeichnet, dass** im Bereich zumindest eines der beiden Tragzapfen zumindest zwei horizontale Verbindungselemente angeordnet werden, dass alle im Bereich der Tragzapfen angeordneten horizontalen Verbindungselemente in derselben Ebene liegen, dass diese Ebene bei aufrechter Position des Konvertergefäßes, wenn die Konverterachse parallel zum Lot ausgerichtet ist, unterhalb oder oberhalb der Tragringebene liegt, dass die Bereiche der Tragzapfen durch jeweils zwei im Grundriss des Konvertergefäßes symmetrisch zur Kippachse liegende und von der Konverterachse ausgehende Geraden, welche einen Winkel von bis zu 60°, bevorzugt einen Winkel von bis zu 55° einschließen, festgelegt ist und dass die horizontalen Verbindungselemente so angeordnet werden, dass sie jeweils mit ihren gegenüberliegenden Enden in Konverteranlenkpunkten beziehungsweise Tragringanlenkpunkten am Konvertergefäß beziehungsweise am Tragring gelenkig angreifen und mittels in Lagern der horizontalen Verbindungselemente gelagerten Anlenkelementen beweglich an am Konvertergefäß befestigten Konverterstützlaschen und an am Tragring befestigten Tragringstützlaschen anlenken, wobei im Grundriss zumindest ein horizontales Verbindungselement im Bereich der Tragzapfen in seinem Konverteranlenkpunkt normal oder im Wesentlichen normal zu einem von der Konverterachse ausgehenden und seinen Konverteranlenkpunkt durchstoßenden Strahl ausgerichtet wird.

10. Verfahren nach Anspruch 9, **dadurch gekennzeichnet, dass** die horizontalen Verbindungselemente mittels in Lagern der horizontalen Verbindungselemente gelagerten Anlenkelementen beweglich an am Konvertergefäß befestigten Konverterstützlaschen und an am Tragring befestigten Tragringstützlaschen angelenkt werden, wobei zumindest ein Anlenkelement als exzentrischer Bolzen ausgeführt wird.

## Claims

1. Tiltable converter (1) comprising a converter vessel (2) having a converter axis (3), a support ring (4) surrounding the converter vessel (2) at a distance with two diametrically opposite supporting pins (6, 7) which are respectively arranged on a fixed bearing side and on a loose bearing side of the support ring (4) and a suspension system for supporting the converter vessel (2) on the support ring (4), comprising horizontal connecting elements (8) oriented parallel to a support ring plane formed by the support ring (4), each of said connecting elements acting in an articulated manner with their opposite ends on the converter vessel (2) and on the support ring (4), **characterised in that** at least two horizontal connecting elements (8) are arranged in the region of at least one of the two supporting pins (6, 7), and **in that** all the horizontal connecting elements (8) arranged in the region of the supporting pins (6, 7) lie in the same plane and **in that**, with the converter vessel (2) in an upright position, if the converter axis (3) is oriented parallel to the vertical, this plane lies below or above the support ring plane, wherein the horizontal connecting elements (8) are arranged symmetrical to the tilt axis (5), wherein they act on converter linkage points (16) or on support ring linkage points (17) on the converter vessel (2) or on the support ring (4), and the horizontal connecting elements (8) are movably linked by means of linking elements (13) mounted in bearings of the horizontal connecting elements (8) to the converter holding straps (14) fastened to the converter vessel (2) and to support ring holding straps (15) fastened to the support ring (4), wherein in plan view, at least one horizontal connecting element (8) in the region of the supporting pins (6, 7) is oriented with its longitudinal axis (19) in its converter linkage point (16) normal to a ray (18) emerging from the converter axis (3) and passing through its converter linkage point (16),
having a tilt axis (5) formed by the supporting pins (6, 7), wherein the regions of the supporting pins (6, 7) are defined, in each case, by two straight lines (9, 10) which lie, in a plan view of the converter vessel (2), symmetrical to the tilt axis (5) and emerging from the converter axis (3) which enclose an angle (12) of up to 60°, preferably an angle (12) of up to 55°.

2. Tiltable converter (1) according to claim 1, **characterised in that** the suspension system comprises four horizontal connecting elements (8), wherein in each case, two of the horizontal connecting elements (8) are arranged on the fixed bearing side or on the loose bearing side of the support ring (4) in the region of the supporting pins (6, 7).

3. Tiltable converter (1) according to one of the claims 1 or 2, **characterised in that** the two horizontal connecting elements (8) each provided in the region of the supporting pins (6, 7) are arranged, in a plan view of the converter vessel (2), symmetrical to the tilt axis (5).

4. Tiltable converter (1) according to one of the claims 1 to 3, **characterised in that** the normal spacing measured in a plan view of the converter vessel (2) between a respective converter linkage point (16) of a horizontal connecting element (8) in the region of the supporting pins (6, 7) and the tilt axis (5) is greater than the normal spacing between a respective support ring linkage point (17) of a horizontal connecting element (8) in the region of the supporting pins (6, 7) and the tilt axis (5).

5. Tiltable converter (1) according to one of the claims 1 to 4, **characterised in that** at least one linking element (13) is configured as an eccentric bolt (20).

6. Tiltable converter (1) according to one of the claims 1 to 5, **characterised in that** the linking elements (13) are oriented substantially parallel to the converter axis (3).

7. Tiltable converter (1) according to one of the preceding claims, **characterised in that** the suspension system comprises three, preferably four vertical connecting elements (11), which respectively act with their opposite ends on the converter vessel (2) or on the support ring (4) and which enclose an angle with the converter axis (3) of 0° to 45°, preferably an angle of 10° to 30°.

8. Tiltable converter (1) according to claim 10, **characterised in that** the horizontal connecting elements (8) and the vertical connecting elements (11) have essentially the same construction and/or essentially the same structural size.

9. Method for converting a tiltable converter, comprising a converter vessel and a converter axis associated with the converter vessel, a support ring surrounding the converter vessel at a distance with two diametrically opposite supporting pins which form a tilt axis and which are respectively arranged on a fixed bearing side and on a loose bearing side of the support ring and a suspension system for supporting the converter vessel on the support ring, **characterised in that** at least two horizontal connecting elements are arranged in the region of at least one of the two supporting pins, and **in that** all the horizontal connecting elements arranged in the region of the supporting pins lie in the same plane and **in that**, with the converter vessel in an upright position, if the converter axis is oriented parallel to the vertical, this plane lies below or above the support ring plane, **in that** the regions of the supporting pins are defined, in each case, by two straight lines lying, in a plan view of the converter vessel, symmetrical to the tilt axis and emerging from the converter axis, which enclose an angle of up to 60°, preferably an angle of up to 55°, and **in that** the horizontal connecting elements are arranged such that they each act in an articulated manner with their opposite ends in converter linkage points or support ring linkage points on the converter vessel or on the support ring and link by means of linking elements mounted in bearings of the horizontal connecting elements, movable on converter holding straps fastened to the converter vessel and on support ring holding straps fastened to the support ring, wherein, in plan view, at least one horizontal connecting element is arranged in the region of the supporting pins in its converter linkage point, oriented normal or substantially normal to a ray emerging from the converter axis and passing through its converter linkage point.

10. Method according to claim 9, **characterised in that** the horizontal connecting elements are linked by means of linking elements mounted in bearings of the horizontal connecting elements, movable on converter holding straps fastened to the converter vessel and on support ring holding straps fastened to the support ring, wherein at least one linking element is configured as an eccentric bolt.

## Revendications

1. Convertisseur à bascule (1), comprenant un récipient de convertisseur (2) avec un axe de convertisseur (3), un anneau porteur (4) comprenant le récipient de convertisseur (2) à distance avec deux tourillons porteurs (6, 7) diamétralement opposés, lesquels sont disposés respectivement sur une face de palier fixe ou sur une face de palier libre de l'anneau porteur (4) et un système de suspension destiné à l'appui du récipient de convertisseur (2) au niveau de l'anneau porteur (4), comprenant des éléments de liaison horizontaux (8) orientés parallèlement à un plan d'anneau porteur formé par l'anneau porteur (4), qui s'engagent de manière articulée respectivement avec leurs extrémités opposées au niveau du récipient de convertisseur (2) ou au niveau de l'anneau porteur (4), **caractérisé en ce que** dans la zone d'au moins un des deux tourillons porteurs (6, 7) au moins deux éléments de liaison horizontaux (8) sont disposés, **en ce que** tous les éléments de liaison horizontaux (8) disposés dans la zone des tourillons porteurs (6, 7) se trouvent dans le même plan et **en ce que** ce plan, dans la position redressée du récipient de convertisseur (2), lorsque l'axe de convertisseur (3) a une orientation parallèle à la verticale, se trouve en dessous ou au-dessus du plan d'anneau porteur, dans lequel les éléments de liaison horizontaux (8) sont disposés symétriquement par rapport à l'axe de basculement (5), dans lequel ils s'engagent dans des points d'articulation de convertisseur (16) respectivement dans des points d'articulation d'anneau porteur (17) au niveau du récipient de convertisseur (2) respectivement au niveau de l'anneau porteur (4), et les éléments de liaison horizontaux (8) sont articulés au moyen d'éléments d'articulation (13) montés dans des paliers des éléments de liaison horizontaux (8) de manière mobile au niveau de pattes d'appui de convertisseur (14) fixées au récipient de convertisseur (2) et au niveau de pattes d'appui d'anneau porteur (15) fixées à l'anneau porteur (4), dans lequel sur une projection horizontale au moins un élément de liaison horizontal (8) dans la zone des tourillons porteurs (6, 7), avec son axe longitudinal (19) dans son point d'articulation de convertisseur (16), a une orientation normale par rapport à un rayon (18) partant de l'axe de convertisseur (3) et passant à travers son point d'articulation de convertisseur (16), avec un axe de basculement (5) formé par les tourillons porteurs (6, 7), dans lequel les zones des tourillons porteurs (6, 7) sont établies respectivement par le biais de deux droites (9, 10) symétriques à l'axe de basculement (5) sur une projection horizontale du récipient de convertisseur (2) et partant de l'axe de convertisseur (3), lesquelles forment un angle (12) allant jusqu'à 60°, de préférence un angle (12) allant jusqu'à 55°.

2. Convertisseur à bascule (1) selon la revendication 1, **caractérisé en ce que** le système de suspension comprend quatre éléments de liaison horizontaux (8), dans lequel respectivement deux des éléments de liaison horizontaux (8) sont disposés sur la face de palier fixe ou sur la face de palier libre de l'anneau porteur (4) dans la zone des tourillons porteurs (6, 7).

3. Convertisseur à bascule (1) selon l'une des revendications 1 ou 2, **caractérisé en ce que** les deux éléments de liaison horizontaux (8) disposés respectivement dans la zone des tourillons porteurs (6, 7) sont disposés sur une projection horizontale du récipient de convertisseur (2) symétriquement par rapport à l'axe de basculement (5).

4. Convertisseur à bascule (1) selon l'une des revendications 1 à 3, **caractérisé en ce que** l'écartement normal mesuré sur une projection horizontale du récipient de convertisseur (2) entre respectivement un point d'articulation de convertisseur (16) d'un élément de liaison horizontal (8) dans la zone des tourillons porteurs (6, 7) et l'axe de basculement (5) est supérieur à l'écartement normal entre respectivement un point d'articulation d'anneau porteur (17) d'un élément de liaison horizontal (8) dans la zone des tourillons porteurs (6, 7) et l'axe de basculement (5).

5. Convertisseur à bascule (1) selon l'une des revendications 1 à 4, **caractérisé en ce qu'**au moins un élément d'articulation (13) est réalisé en tant que boulon excentrique (20).

6. Convertisseur à bascule (1) selon l'une des revendications 1 à 5, **caractérisé en ce que** les éléments d'articulation (13) ont une orientation pour l'essentiel parallèle à l'axe de convertisseur (3).

7. Convertisseur à bascule (1) selon l'une des revendications précédentes, **caractérisé en ce que** le système de suspension comprend trois, de préférence quatre, éléments de liaison verticaux (11) qui s'engagent respectivement avec leurs extrémités opposées au niveau du récipient de convertisseur (2) respectivement au niveau de l'anneau porteur (4) et qui forment avec l'axe de convertisseur (3) un angle de 0° à 45°, de préférence un angle de 10° à 30°.

8. Convertisseur à bascule (1) selon la revendication 10, **caractérisé en ce que** les éléments de liaison horizontaux (8) et les éléments de liaison verticaux (11) présentent le même mode de construction et/ou la même dimension de construction.

9. Procédé destiné à la transformation d'un convertisseur à bascule avec un récipient de convertisseur et un axe de convertisseur associé au récipient de convertisseur, un anneau porteur comprenant le récipient de convertisseur à distance avec deux tourillons porteurs diamétralement opposés formant un axe de basculement, lesquels sont disposés respectivement sur une face de palier fixe ou sur une face de palier libre de l'anneau porteur et un système de suspension destiné à l'appui du récipient de convertisseur au niveau de l'anneau porteur, **caractérisé en ce que** dans la zone d'au moins un des deux tourillons porteurs au moins deux éléments de liaison verticaux horizontaux sont disposés, **en ce que** tous les éléments de liaison horizontaux disposés dans la zone des tourillons porteurs se trouvent dans le même plan, **en ce que** ce plan, dans la position redressée du récipient de convertisseur, lorsque l'axe de convertisseur a une orientation parallèle à la verticale, se trouve en dessous ou au-dessus du plan d'anneau porteur, **en ce que** les zones des tourillons sont établies respectivement par le biais de deux droites symétriques à l'axe de basculement sur une projection horizontale du récipient de convertisseur et partant de l'axe de convertisseur, lesquelles forment un angle allant jusqu'à 60°, de préférence un angle allant jusqu'à 55°, et **en ce que** les éléments de liaison horizontaux sont disposés de sorte qu'ils s'engagent de manière articulée respectivement avec leurs extrémités opposées dans des points d'articulation de convertisseur ou des points d'articulation d'anneau porteur au niveau du récipient de convertisseur ou au niveau de l'anneau porteur et s'articulent au moyen d'éléments d'articulation montés dans des paliers des éléments de liaison horizontaux de manière mobile au niveau de pattes d'appui de convertisseur fixées au récipient de convertisseur et à des pattes d'appui d'anneau porteur fixées à l'anneau porteur, dans lequel sur une projection horizontale au moins un élément de liaison horizontal dans la zone des tourillons porteurs dans son point d'articulation de convertisseur a une orientation normale ou pour l'essentiel normale par rapport à un rayon partant de l'axe de convertisseur et passant à travers son point d'articulation de convertisseur.

10. Procédé selon la revendication 9, **caractérisé en ce que** les éléments de liaison horizontaux sont articulés de manière mobile au moyen d'éléments d'articulation montés dans des paliers des éléments de liaison horizontaux au niveau de pattes d'appui de convertisseur fixées au récipient de convertisseur et au niveau de pattes d'appui d'anneau porteur fixées à l'anneau porteur, dans lequel au moins un élément d'articulation est réalisé en tant que boulon excentrique.
